# EUROPÄISCHE PATENTSCHRIFT

(11) **EP 2 703 576 B1**
(45) Veröffentlichungstag und Bekanntmachung des Hinweises auf die Patenterteilung: **01.07.2015**
(21) Anmeldenummer: 12182785.1
(22) Anmeldetag: 03.09.2012
(51) Int. Cl.: E04D 13/04

(54) **Abdeckvorrichtung zur Überdeckung des Rohreintritts eines Ablaufelementes eines Entwässerungssystems**
Covering device for covering the pipe entry of a drain element of a drainage system
Dispositif de recouvrement destiné au recouvrement de l'entrée du tube d'un élément d'écoulement d'un système de drainage

(43) Veröffentlichungstag der Anmeldung: 05.03.2014
(73) Patentinhaber: Geberit International AG, 8645 Jona (CH)
(72) Erfinder: Cortelli, Yves, 8630 Rüti (CH); Kipfer, Richard, 8706 Meilen (CH); Heusser, Urs, 8722 Kaltbrunn (CH)
(74) Vertreter: Frischknecht, Harry Ralph

(56) Entgegenhaltungen:
- US-A- 3 392 844
- US-A- 6 152 817
- US-B1- 6 802 962

## Beschreibung

### TECHNISCHES GEBIET

Die vorliegende Erfindung betrifft eine Abdeckvorrichtung zur Überdeckung des Rohreintritts eines Ablaufelementes eines Entwässerungssystems nach dem Oberbegriff von Anspruch 1 und eine Ablaufanordnung umfassend eine Abdeckvorrichtung nach dem Oberbegriff von Anspruch 11.

### STAND DER TECHNIK

Aus dem Stand der Technik sind Entwässerungssysteme für Flächen, wie beispielsweise Flachdächer, bekannt. Solche Entwässerungssysteme umfassen dabei ein Rohrsystem, über welches das auf den Flächen liegende Wasser abgeführt wird. Typischerweise herrscht im Rohrsystem ein Unterdruck, welcher für eine schnelle und sichere Entwässerung sorgt.

Die Anmelderin selbst vertreibt ein solches Entwässerungssystem unter dem Namen Pluvia.

Aus der US 3 392 844 A ist zudem eine Abdeckvorrichtung für Ablaufrinnen gemäß dem Oberbegriff des Anspruchs 1 bekannt, welche über ein verstellbares Befestigungselement verfügt und in Ablauföffnungen unterschiedlicher Grössen aufgenommen werden kann.

### DARSTELLUNG DER ERFINDUNG

Ausgehend von diesem Stand der Technik liegt der Erfindung eine Aufgabe zugrunde, eine Abdeckvorrichtung für ein Ablaufelement für Dachentwässerungssysteme anzugeben, welches die Nachteile des Standes der Technik überwindet. Insbesondere soll die Abdeckvorrichtung einfacher und vorzugsweise ohne den Einsatz von Werkzeugen montierbar sein.

Diese Aufgabe löst der Gegenstand nach Anspruch 1. Demgemäss umfasst eine Abdeckvorrichtung zur Überdeckung des Rohreintritts eines Ablaufelementes eines Entwässerungssystem ein Abdeckteil zur Abdeckung eines Rohreintritts, mindestens einen Durchgang, durch welchen Wasser zum Rohreintritt zuführbar ist, und mindestens ein Befestigungselement zur Befestigung des Abdeckteiles am Ablaufelement. Dabei weist das Abdeckteil eine zum Rohreintritt orientierte Unterseite und eine gegenüberliegend zur Unterseite angeordnete Oberseite auf, wobei das Befestigungselement im Bereich der Oberseite angeordnet ist. Das Befestigungselement ist an der Abdeckvorrichtung, insbesondere am Abdeckteil, verschiebbar gelagert, wobei das Befestigungselement von einer das Abdeckteil zum Ablaufelement freigebende in eine das Abdeckteil zum Ablaufelement verriegelnde Stellung bewegbar ist. Das Befestigungselement steht also verschiebbar mit der Abdeckvorrichtung in Verbindung und kann nicht von dieser entfernt werden.

Es wird also im Wesentlichen eine einstückige Abdeckvorrichtung bereitgestellt, welche einfach zu montieren ist. Durch die Lagerung des mindestens einen Befestigungselements an der Abdeckvorrichtung bzw. am Abdeckteil kann verhindert werden, dass das Befestigungselement bei der Montage verloren geht. Somit kann die Abdeckvorrichtung einfacher montiert werden. Durch die Anordnung des Befestigungselements im Bereich der Oberseite des Abdeckteils ist das Befestigungselement zudem einfach für den Installateur zugänglich und erleichtert dadurch ebenfalls die Montage der Abdeckvorrichtung.

Vorzugsweise umfasst das Befestigungselement ein Rastelement, mit welchem eine Rastverbindung zwischen der Abdeckvorrichtung und dem Ablaufelement bereitstellbar ist. Durch die Rastverbindung kann eine einfache Montage von Hand erfolgen. Der Einsatz von Werkzeugen entfällt somit.

Das Befestigungselement ist zur Abdeckvorrichtung entlang einer Verschwenkbewegung verschiebbar. Das mindestens eine Befestigungselement ist also zur feststehenden Abdeckvorrichtung verschwenkbar ausgebildet.

Das Bestigungselement ist über einen Lagerzapfen, der in eine Öffnung einragt, zur Abdeckvorrichtung gelagert. Besonders bevorzugt ist die Öffnung am Abdeckteil und der Lagerzapfen ist am Befestigungselement angeordnet. Die Verschwenkbewegung erfolgt um die Paarung Lagerzapfen/Öffnung.

Vorzugsweise ist das Befestigungselement in einer Führung, welche vorzugsweise eine T-Nut oder eine Schwalbenschanznut ist, an der Abdeckvorrichtung gelagert, wobei das Befestigungselement in dieser Führung bewegbar ist.

Besonders bevorzugt ist die Verbindung unabhängig von der Bewegungsrichtung zwischen dem Befestigungselement und der Abdeckvorrichtung im Wesentlichen spielfrei ausgebildet, wodurch die Funktion bei der Dachentwässerung nicht beeinträchtigt wird.

Vorzugsweise sind mindestens zwei Befestigungselemente angeordnet, wobei die Befestigungselemente bezüglich des Rohreintrittes in regelmässigen Abständen um den Umfang der Abdeckvorrichtung verteilt sind.

Das Rastelement ist vorzugsweise durch eine Wandung verdeckt, so dass das Rastelement vor Umwelteinflüssen geschützt ist, wodurch die sichere Demontage auch nach längerer Einsatzzeit gewährleistet wird. Die Wandung ist vorzugweise Teil des Befestigungselementes.

Das Befestigungselement, insbesondere das Rastelement, ist bevorzugt für die Aufnahme eines Halteelementes, welches mit dem Ablaufelement in Verbindung steht, ausgebildet, wobei das Halteelement vorzugsweise als Zapfen mit einer Rille ausgebildet ist und wobei das Befestigungselement, insbesondere das Rastelement, mit besagter Rille in den Eingriff bringbar ist.

Das Rastelement umfasst einen Rastkanal und eine Rastöffnung, welcher Rastkanal in die Rastöffnung mündet. Der Rastkanal und die Rastöffnung sind in den Eingriff mit dem Halteelement, ggf. mit besagter Rille des Zapfens, bringbar.

Besonders bevorzugt weist das Abdeckteil die Gestalt einer Abdeckhaube auf, welche einen Deckel, eine optionale Seitenwand, die sich dem Deckel anschliesst, und eine Mehrzahl von Stegen, die sich dem Deckel oder ggf. der Seitenwand anschliessen, auf. Die Stege sind beabstandet zueinander angeordnet und bilden den Durchgang für das Wasser von ausserhalb der Abdeckhabe zum Rohreintritt des Ablaufelementes.

Alternativ weist das Abdeckteil die Gestalt einer Platte, vorzugsweise einer ebenen Platte, auf, wobei der Durchgang durch die beabstandete Anordnung der Platte zum Ablaufelement bereitgestellt wird.

Sowohl Abdeckhaube und Platte werden bezüglich der Achse des Ablaufrohrs des Ablaufelementes gesehen beabstandet zum Rohreintritt montiert, so dass das Wasser gut zum Rohreintritt gelangen kann. Alternativ können die Stege auch auf die Höhe des Rohreintritts ragen.

Besonders bevorzugt weist die Abdeckvorrichtung, insbesondere das Abdeckteil, pro Rastelement eine Öffnung zur Durchführung eines Halteelementes des Ablaufelementes auf.

Eine Anordnung umfasst ein Ablaufelement für die Dachentwässerung und eine Abdeckvorrichtung nach obiger Beschreibung, wobei das Ablaufelement mindestens ein Halteelement aufweist, welches mit dem mindestens einen Befestigungselement der Abdeckvorrichtung korrespondierend ausgebildet ist. Halteelement und Befestigungselement können dabei miteinander verbunden werden, so dass die Abdeckvorrichtung zum Ablaufelement festgelegt werden kann.

Vorzugsweise weist das Ablaufelement einen Rohrstutzen zum Anschluss an ein Leitungssystem auf. Die Halteelemente sind dabei derart orientiert, dass diese parallel zur Rohrachse des Rohrstutzens verlaufen. Das Ablaufelement lässt sich somit in einer Längsbewegung entlang in Richtung der Rohrachse auf das Ablaufelement aufsetzen, was vorteilhaft ist, weil es nicht zu einer Verschwenkbewegung zwischen Ablaufelement und Abdeckvorrichtung kommt. Die Montage wird dadurch weiter erleichtert.

Im eingebauten Zustand steht der Rohrstutzen üblicherweise senkrecht zur Dachoberfläche und erstreckt sich in der Vertikalen von der Dachoberfläche nach unten. Bei der Montage und Demontage kommt es bei einer allfälligen Kontaktierung zwischen Abdeckvorrichtung und Dachoberfläche nicht zu einer Relativbewegung zwischen Dachoberfläche und Abdeckvorrichtung, weil die Montage und auch die Demontage entlang der besagten Längsrichtung erfolgt. Hierdurch kann eine Beschädigung des Daches ausgeschlossen werden.

Vorzugsweise ist Anzahl der Befestigungselemente mit der Anzahl der Halteelemente gleich.

Besonders bevorzugt ist das Halteelement als Zapfen mit einer umlaufenden Rille ausgebildet ist.

Um den Rohrstutzen herum ist bevorzugt ein Flansch angeordnet, welcher sich senkrecht zur Mittelachse des Rohrstutzens erstreckt. Das Halteelement, insbesondere der Zapfen steht dabei mit dem besagten Flansch in Verbindung. Besonders bevorzugt ragt das Halteelement im Wesentlichen senkrecht zum Rohrstutzen und zum Flansch ab, so dass die Montage der Abdeckvorrichtung in Richtung der Rohrachse möglich ist.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine perspektivische Ansicht einer Abdeckvorrichtung zur Überdeckung des Rohreintritts eines Ablaufelementes eines Entwässerungssystem mit einem Ablaufelement nach einer Ausführungsform;
- Fig. 2: eine Explosionsdarstellung der Figur 1;
- Fig. 3: eine Detailansicht des Rastelementes im freigebenden Zustand der Abdeckvorrichtung nach Figur 1;
- Fig. 4: eine Schnittdarstellung durch die Abdeckvorrichtung nach Figur 1;
- Fig. 5: eine Ansicht der Abdeckvorrichtung nach Figur 1 im verriegelten Zustand; und
- Fig. 6: eine Ansicht der Abdeckvorrichtung nach Figur 1 im freigebenden Zustand.

### BESCHREIBUNG BEVORZUGTER AUSFÜHRUNGSFORMEN

In der Figur 1 wird eine Ausführungsform einer Abdeckvorrichtung 1 zur Überdeckung des Rohreintritts 2 eines Ablaufelementes 3 eines Entwässerungssystems für Flächen, wie Flachdächer etc., gezeigt. Beim Entwässerungssystem kann es sich beispielsweise um ein Unterdruckentwässerungssystem handeln.

Die Abdeckvorrichtung 1 überdeckt dabei den Rohreintritt 2 des Ablaufelementes 3 dahingehend, dass Wasser in den Rohreintritt 2 einlaufen kann. Die Ausdrucksweise überdeckend ist also dahingehend zu verstehen, dass der Rohreintritt 2 von ausserhalb der Abdeckvorrichtung 1 zugänglich ist. Durch die Überdeckung wird der Rohreintritt 2 von der Abdeckvorrichtung 1 bezüglich des Eintretens von unerwünschten Stoffen, wie Dachkies, Pflanzen von der Dachbegrünung, Blätter, Moos etc. geschützt.

Die Abdeckvorrichtung 1 umfasst im Wesentlichen ein Abdeckteil 4 zur Abdeckung des Rohreintritts 2, mindestens einen Durchgang 5, durch welchen Wasser zum Rohreintritt 2 zuführbar ist, und mindestens ein Befestigungselement 6 zur Befestigung des Abdeckteiles 4 am Ablaufelement 3. Das Befestigungselement 6 ist am Abdeckteil 4 verschiebbar gelagert. Dabei ist das Befestigungselement 6 von einer das Abdeckteil 4 zum Ablaufelement 3 freigebende in eine das Abdeckteil 4 zum Ablaufelement 3 verriegelnde Stellung bewegbar. Das Befestigungselement 6 steht also verschieblich gelagert mit dem Abdeckteil 4 in Verbindung, wodurch die Abdeckvorrichtung als eine Einheit bereitgestellt werden kann. Ein Verlust des Befestigungselementes 6 bei der Montage kann also vermieden werden, was ein Vorteil gegenüber den aus dem Stand der Technik bekannten Vorrichtungen ist.

Das Abdeckteil 4 weist eine zum Rohreintritt orientierte Unterseite 31 und eine gegenüberliegend zur Unterseite 31 angeordnete Oberseite 32 auf, wobei das Befestigungselement 6 im Bereich der Oberseite 32 angeordnet ist. Dies hat den Vorteil, dass der Installateur die erfolgreiche Verriegelung aufgrund der Stellung der Befestigungselemente 6 direkt erkennen kann.

In der Figur 1 wird das Befestigungselement 6 in der verriegelnden Stellung gezeigt. Die Abdeckvorrichtung 1 ist dabei zum Ablaufelement 3 durch das Befestigungselement 6 gesichert. An der Ausführungsform gemäss der Figur 1 sind die zwei Befestigungselemente 6 diametral gegenüber zueinander angeordnet. In anderen Ausführungsformen ist es dabei denkbar, mehrere oder auch weniger als zwei Befestigungselemente 6 anzuordnen.

In der Figur 2 wird die Ausführungsform nach der Figur 1 in einer Explosionsdarstellung gezeigt.

Das Ablaufelement 3 umfasst im Wesentlichen einen Rohrstutzen 27 zum Anschluss an ein Leitungssystem 28 und ein am Rohrstutzen 27 angebrachter Flansch 21. Der Flansch 21 erstreckt sich dabei vollständig um den Rohrstutzen 27 herum. Der Rohrstutzen 27 stellt den Rohreintritt 2 bereit. Der Rohrstutzen 27 kann über bekannte Art und Weise, wie beispielsweise eine Bride 29 mit dem Leitungssystem verbunden werden. Der Rohrstutzen 27 definiert zudem eine Mittelachse M oder Rohrachse, welche in Einbaulage in der Vertikalen steht.

Die Befestigungselemente 6 umfassen in der in Figur 2 gezeigten Ausführungsform ein Rastelement 7. Mit dem Rastelement 7 ist eine Rastverbindung zwischen dem Ablaufelement 2 und dem Befestigungselement 6 bereitstellbar. Diese Verbindung ist fonnschlüssig. Für diese Rastverbindung ist in der Figur 2 gezeigten Ausführungsform pro Rastelement 7 je ein Halteelement 9, hier ein Zapfen 10 mit einer Rille 11, angeordnet. Das Rastelement 7 greift dabei in die Rille 11 des jeweiligen Zapfens 10 ein. Diese Verbindung wird untenstehend noch detaillierter erläutert. Die Rastverbindung hat den Vorteil, dass diese ohne den Einsatz eines Werkzeuges von Hand herstellbar ist. Weiter wird dem Installateur eine haptische Rückmeldung beim Einrasten gegeben.

Das Befestigungselement 6 bzw. das Rastelement 7 gemäss der Figur 2 ist zum Abdeckteil 4 entlang einer Verschwenkbewegung verschiebbar. Der Montagevorgang setzt sich im Wesentlichen aus dem Schritt des Aufsetzens der Abdeckvorrichtung 1 entlang der Richtung der Mittelachse M und dem anschliessenden Verriegeln der Befestigungselemente 6, 7 der zum Rohreintritt feststehenden Abdeckvorrichtung 1. Die Befestigungselemente 6, 7 werden relativ zur feststehenden Abdeckvorrichtung 1 verschoben.

Für die Bereitstellung der Verschwenkbewegung weist hier das Befestigungselement 6 einen Lagerzapfen 16 auf, welcher in einer Öffnung 17 an der Abdeckvorrichtung 1, hier am Abdeckteil 4, einragt. Der Lagerzapfen 16 ist dabei als Rastzapfen ausgebildet und weist hier zwei Rastlaschen 18 auf, welche durch einen Schlitz 19 getrennt sind. Beim Montieren des Befestigungselementes 6 werden dabei die beiden Rastlaschen 18 gegeneinander verschoben, sodass diese in die Öffnung 17 eingeführt werden können. Zwischen dem Befestigungselement 6 und der Abdeckvorrichtung 1 wird eine Rastverbindung zwischen der Paarung Öffnung 17 und Zapfen 10 bereitgestellt. Um die Mittelachse des Zapfens 16 wird die Verschwenkbewegung ausgeführt.

Die Verbindung zwischen Öffnung 17 und Lagerzapfen 16 ist vorzugsweise spielfrei ausgebildet. Dies kann verschiedenartig erreicht werden. In der Schnittdarstellung von der Figur 4 kann eine mögliche und vorzugsweise Ausbildung erkannt werden. Hier wird die Öffnung 17 im Wesentlichen als Zylinder bereitgestellt, welcher sich vom Abdeckteil 4 erstreckt. Der Lagerzapfen 16 weist im oberen Bereich eine Mantelfläche 33. Mantelfläche 33 und Lagerzapfen 16 sind derart dimensioniert, dass im Wesentlichen kein Spiel oder nur sehr geringes Spiel vorhanden ist.

Von der Figur 2 kann gut erkannt werden, dass das Rastelement 7 am Befestigungselement 6 mit einer Wandung 8 verdeckt ist. Die Wandung 8 ist dabei, wie auch das Rastelement 7, Teil des Befestigungselementes 6. Die Abdeckung des Rastelementes durch die Wandung 8 hat dabei den Vorteil, dass die Verbindungsstelle zwischen dem Ablaufelement 3 und der Abdeckvorrichtung 1 von Witterungseinflüssen geschützt ist.

Unter Bezugnahme auf die Figuren 2 bis 4 wird nun der Verbindungsvorgang zwischen dem Abdeckteil 4 und dem Ablaufelement 3 genauer erläutert. Das Ablaufelement 3 umfasst ein Halteelement 9. Das Befestigungselement 6 ist dabei für die Aufnahme des Halteelementes 9 ausgebildet. Das heisst, das Befestigungselement 7 wird mit dem Halteelement 9 entsprechend verbunden.

In der vorliegenden Ausführungsform ist das Halteelement 9 als Zapfen 10 mit einer Rille 11 ausgebildet und das Befestigungselement 6 ist als Rastelement 7 ausgebildet. Der Zapfen 10 ist am Ablaufelement 3, hier an einem Flansch 21, befestigt und verläuft in Richtung der Mittelachse M des Ablaufelementes 3. Der Zapfen 10 ragt durch eine Öffnung 24 im Abdeckteil 4, so dass die Rille 11 entsprechend vorsteht. Die Abdeckvorrichtung 1 wird auf die Zapfen 10 aufgeschoben. Das Rastelement 7 wird auf diese Rille 11 geführt, wobei zwischen Rille 11 und Rastelement 7 eine Rastverbindung bereitgestellt wird.

Das Rastelement 7 umfasst einen Rastkanal 20, welcher in eine Rastöffnung 22 mündet. Beim Herstellen der Verbindung wird das Rastelement 7 zum Zapfen 10 verschoben, bis der Zapfen 10 in der Rastöffnung 20 liegt. Vorzugsweise wird der Querschnitt des Rastkanals 20 mit abnehmender Entfernung zur Rastöffnung 22 kleiner, was eine Zentrierung der Abdeckvorrichtung 1 erlaubt. Vor der Rastöffnung 22 weist der Querschnitt des Rastkanals 20 vorzugsweise ein Mass auf, welches kleiner ist, als der Durchmesser der Rille 11, so dass es, sobald der Zapfen 10 in der Rastöffnung 22 liegt, zu einem Einschnappen zwischen Rastöffnung 22 und Zapfen 10 kommt. Zwischen der Rastöffnung 22 und dem Zapfen 10 wird also eine Rast- oder Schnappverbindung bereitgestellt, welche nur durch erhöhten Kraftaufwand aufhebbar ist.

Das Rastelement 7, wie in der Figur 4 gezeigt, wird durch zwei Wandabschnitte 25 des Befestigungselementes 6 bereitgestellt, welche Abschnitte 25 die eigentliche Rastkontur des Rastelementes 7 bereitstellen. Mit diesen beiden Abschnitten 25 ragt das Rastelement 7 in die Rille 11. Hierdurch wird die Abdeckvorrichtung 1 zum Zapfen 10 fixiert und kann nicht entlang der Mittelachse M des Zapfens 10 bewegt werden.

Die Rille 11 wird hier durch einen Einschnitt in den Zapfen 10 bereitgestellt und durch zwei Begrenzungsflächen 26 begrenzt. Eine der Begrenzungsfläche 26 ist dabei konisch ausgebildet, so dass beim Erstellen der Rastverbindung das Abdeckteil 4 bezüglich des Rohreintrittes 2 auf die Höhe positionierbar ist.

In der vorliegenden Ausführungsform weist das Abdeckteil 4 die Gestalt einer Abdeckhaube 12 auf. Die Abdeckhaube 12 umfasst dabei einen Deckel 13, eine Seitenwand 14 und eine Mehrzahl von Stegen 15. Die Seitenwand 14 schliesst sich dem Deckel 13 an und läuft vollständig um den Deckel 13 herum. Die Stege 15 schliessen sich dann der Seitenwand 14 an und sind beabstandet, vorzugsweise in regelmässigen Abständen zueinander, angeordnet. Zwischen den Stegen 15 ist jeweils ein Durchgang 5 vorhanden, durch welchen Wasser zum Rohreintritt 2 fliessen kann.

In einer weiteren nicht gezeigten Ausführungsform kann auf die Seitenwand 14 verzichtet werden, wobei sich die Stege 15 dann direkt am Deckel 13 anschliessen.

In einer weiteren ebenfalls nicht gezeigten Ausführungsform weist das Abdeckteil 4 die Gestalt einer Platte, vorzugsweise diejenige einer ebenen Platte, auf. Hier wird der Durchgang 5 durch die beabstandete Anordnung der Platte zum Ablaufelement 3 bereitgestellt.

Vorzugsweise ist das Abdeckteil 4 um eine Mittelachse M rotationssymmetrisch ausgebildet.

Die Befestigungselemente 6 weisen vorzugsweise Laschen 30 auf, über welche der Installateur die Befestigungselemente 6 betätigen kann. Grundsätzlich erfolgt die Betätigung der Befestigungselemente 6 ohne Werkzeuge.

In den Figuren 5 und 6 wird die Abdeckvorrichtung ohne das Ablaufelement 3 gezeigt. In der Figur 6 sind beide Befestigungselemente 6 in der freigebenden Stellung, in welcher die Abdeckvorrichtung 1 zum Ablaufelement 3 montiert bzw. demontiert werden kann. In der Figur 5 sind beide Befestigungselemente 6 in der Verriegelungsstellung, in welcher eine verriegelte Verbindung zwischen Abdeckvorrichtung 1 und Ablaufelement 3 bereitstellbar ist.

Die Abdeckvorrichtung 1 ist vorzugsweise aus einem Kunststoff hergestellt. Weiter kann die Abdeckvorrichtung 1 in unterschiedlichen Farben bereitgestellt werden, so dass einfach zwischen normalen Abläufen und Notabläufen unterschieden werden kann.

**BEZUGSZEICHENLISTE**

| | | | |
|---|---|---|---|
| 1 | Abdeckvorrichtung | 18 | Lasche |
| 2 | Rohreintritt | 19 | Zwischenraum |
| 3 | Ablaufelement | 20 | Rastkanal |
| 4 | Abdeckteil | 21 | Flansch |
| 5 | Durchgang | 22 | Rastöffnung |
| 6 | Befestigungselement | 23 | Verjüngung |
| 7 | Rastelement | 24 | Öffnung |
| 8 | Wandung | 25 | Wandabschnitte |
| 9 | Halteelement | 26 | Begrenzungsflächeab |
| 10 | Zapfen | 27 | Rohrstutzen |
| 11 | Rille | 28 | Leitungssystem |
| 12 | Abdeckhaube | 29 | Bride |
| 13 | Deckel | 30 | Laschen |
| 14 | Seitenwand | 31 | Unterseite |
| 15 | Stege | 32 | Oberseite |
| 16 | Lagerzapfen | 33 | Mantelfläche |
| 17 | Öffnung | | |

## Patentansprüche

1. Abdeckvorrichtung (1) zur Überdeckung des Rohreintritts (2) eines Ablaufelementes (3) eines Entwässerungssystem umfassend
ein Abdeckteil (4) zur Abdeckung eines Rohreintritts (2),
mindestens einen Durchgang (5), durch welchen Wasser zum Rohreintritt (2) zuführbar ist, und
mindestens ein Befestigungselement (6) zur Befestigung des Abdeckteiles (4) am Ablaufelement (3), wobei
das Befestigungselement (6) an der Abdeckvorrichtung (1), insbesondere am Abdeckteil (4), entlang einer Verschwenkbewegung verschiebbar gelagert ist, wobei das Befestigungselement (6) entlang der besagten Verschwenkbewegung relativ zur Abdeckvorrichtung (1) von einer das Abdeckteil (4) zum Ablaufelement (3) freigebende in eine das Abdeckteil (4) zum Ablaufelement (3) verriegelnde Stellung bewegbar ist, wobei
das Befestigungselement (6, 7) über einen Lagerzapfen (16), der in eine Öffnung (17) einragt, zur Abdeckvorrichtung (1, 4) gelagert ist, und wobei
das Abdeckteil (4) eine zum Rohreintritt orientierte Unterseite (31) und eine gegenüberliegend zur Unterseite (31) angeordnete Oberseite (32) aufweist, **dadurch gekennzeichnet, dass** das Befestigungselement (6) im Bereich der Oberseite (32) angeordnet ist.

2. Abdeckvorrichtung (1) nach Anspruch 1, **dadurch gekennzeichnet, dass** das Befestigungselement (6) ein Rastelement (7) umfasst, mit welchem eine Rastverbindung mit dem Ablaufelement (2) bereitstellbar ist.

3. Abdeckvorrichtung (1) nach Anspruch 1, **dadurch gekennzeichnet, dass** die Öffnung (17) am Abdeckteil (4) und der Lagerzapfen (16) am Befestigungselement (6, 7) angeordnet ist.

4. Abdeckvorrichtung (1) nach einem der vorhergehenden Ansprüche, **dadurch gekennzeichnet, dass** die Verbindung zwischen dem Befestigungselement (6) und der Abdeckvorrichtung (1, 4) im Wesentlichen spielfrei ausgebildet ist.

5. Abdeckvorrichtung (1) nach einem der Ansprüche 2-4, **dadurch gekennzeichnet, dass** das Rastelement (7) am Befestigungselement (6) mit einer Wandung (8) verdeckt ist.

6. Abdeckvorrichtung (1) nach einem der Ansprüche 2-5, **dadurch gekennzeichnet, dass** das Befestigungselement (6), insbesondere das Rastelement (7), für die Aufnahme eines Halteelementes (9), welches mit dem Ablaufelement (3) in Verbindung steht, ausgebildet ist, wobei das Halteelement (9) vorzugsweise als Zapfen (10) mit einer Rille (11) ausgebildet ist und wobei das Befestigungselement (6), insbesondere das Rastelement (7), mit besagter Rille (11) in den Eingriff bringbar ist.

7. Abdeckvorrichtung (1) nach einem der Ansprüche 2-6, **dadurch gekennzeichnet, dass** das Rastelement (7) ein Rastkanal (20) und eine Rastöffnung (22) umfasst, welcher Rastkanal (20) in die Rastöffnung (22) mündet.

8. Abdeckvorrichtung (1) nach einem der vorhergehenden Ansprüche, **dadurch gekennzeichnet, dass** das Abdeckteil (4) die Gestalt einer Abdeckhaube (12) aufweist, welche einen Deckel (13), eine optionale Seitenwand (14), die sich dem Deckel (13) anschliesst, und eine Mehrzahl von Stegen (15), die sich dem Deckel (13) oder der Seitenwand (14) anschliessen, umfasst, wobei die Stege (15) beabstandet zueinander angeordnet sind.

9. Abdeckvorrichtung (1) nach einem der Ansprüche 1 bis 7, **dadurch gekennzeichnet, dass** das Abdeckteil (1) die Gestalt einer Platte, vorzugsweise einer ebenen Platte, aufweist, wobei der Durchgang (5) durch die beabstandete Anordnung der Platte zum Ablaufelement (3) bereitgestellt wird.

10. Abdeckvorrichtung (1) nach einem der Ansprüche 2-9, **dadurch gekennzeichnet, dass** die Abdeckvorrichtung (1), insbesondere das Abdeckteil (4) pro Rastelement (7) eine Öffnung (17) zur Durchführung eines Halteelementes (9) des Ablaufelementes (3) umfasst.

11. Anordnung umfassend ein Ablaufelement (3) für die Dachentwässerung und eine Abdeckvorrichtung (1) nach einem der vorhergehenden Ansprüche, **dadurch gekennzeichnet, dass** das Ablaufelement (3) einen Rohrstutzen (27) und mindestens ein mit dem Rohrstutzen (27) in Verbindung stehendes Halteelement (9) aufweist, welches mit dem Befestigungselement (6) der Abdeckvorrichtung (1) korrespondierend ausgebildet ist, wobei das Halteelement vorzugsweise in Richtung der Mittelachse des Rohrstutzen (27) verläuft, so dass die Abdeckvorrichtung (1) entlang einer Längsbewegung montierbar ist.

12. Anordnung nach Anspruch 11, **dadurch gekennzeichnet, dass** das Halteelement (9) als Zapfen (10) mit einer umlaufenden Rille (11) ausgebildet ist und/oder dass das Ablaufelement (3) einen Rohrstutzen (27) mit einem Rohreintritt (2) und einen um den Rohrstutzen (27) umlaufenden Flansch (21) umfasst, wobei das mindestens eine Halteelement (9) vorzugsweise mit besagtem Flansch (21) in Verbindung steht.

## Claims

1. Covering device (1) for covering the pipe entry (2) of a drain element (3) of a drainage system comprising a covering part (4) for covering a pipe entry (2), at least one passage (5) through which water can be fed to the pipe entry (2), and at least one fastening element (6) for fastening the covering part (4) on the drain element (3), wherein the fastening element (6) is mounted in a displaceable manner along a pivotal movement on the covering device (1), more particularly on the covering part (4), wherein the fastening element (6) is movable along the said pivotal movement relative to the covering device (1) from a position freeing the covering part (4) from the drain element (3) into a position locking the covering part (4) relative to the drain element (3), wherein the fastening element (6, 7) is mounted relative to the covering device (1, 4) via a bearing pin (16) which projects into an opening (17), and wherein the covering part (4) has an underneath side (31) directed towards the pipe entry, and an upper side (32) arranged opposite the underneath side (31), **characterized in that** the fastening element (6) is arranged in the region of the upper side (32).

2. Covering device (1) according to Claim 1, **characterized in that** the fastening element (6) comprises a latching element (7) with which a latching connection can be produced with the drain element (2).

3. Covering device (1) according to Claim 1 **characterized in that** the opening (17) is arranged on the covering part (4) and the bearing pin (16) is arranged on the fastening element (6,7).

4. Covering device (1) according to one of the preceding claims, **characterized in that** the connection between the fastening element (6) and the covering device (1, 4) is formed substantially free of play.

5. Covering device (1) according to one of Claims 2 to 4, **characterized in that** the latching element (7) on the fastening element (6) is covered by a wall (8).

6. Covering device (1) according to one of Claims 2 to 5, **characterized in that** the fastening element (6), more particularly the latching element (7), is designed for receiving a holding element (9) which is connected to the drain element (3), wherein the holding element (9) is preferably formed as a pin (10) with a groove (11) and wherein the fastening element (6), more particularly the latching element (7), can be brought into engagement with the said groove (11).

7. Covering device (1) according to one of Claims 2 to 6, **characterized in that** the latching element (7) comprises a latching channel (20) and a latching opening (22), with the latching channel (20) opening into the latching opening (22).

8. Covering device (1) according to one of the preceding claims, **characterized in that** the covering part (4) has the configuration of a covering hood (12) which comprises a top (13), an optional side wall (14) which adjoins the top (13), and a number of webs (15) which adjoin the top (13) or the side wall (14), wherein the webs (15) are arranged in a spaced manner relative to one another.

9. Covering device (1) according to one of Claims 1 to 7, **characterized in that** the covering part (1) has the configuration of a plate, preferably a flat plate, wherein the passage (5) is produced through the spaced arrangement of the plate relative to the drain element (3).

10. Covering device (1) according to one of Claims 2 to 9 **characterized in that** the covering device (1), more particularly the covering part (4), comprises one opening (17) per latching element (7) for the passing through of a holding element (9) of the drain element (3).

11. Arrangement comprising a drain element (3) for the roof drainage and a covering device (1) according to one of the preceding claims, **characterized in that** the drain element (3) has a pipe connector (27) and at least one holding element (9) connected to the pipe connector (27), wherein the holding element is designed corresponding with the fastening element (6) of the covering device (1), wherein the holding element preferably runs in the direction of the centre axis of the pipe connector (27) so that the covering device (1) can be mounted along a longitudinal movement.

12. Arrangement according to Claim 11, **characterized in that** the holding element (9) is designed as a pin (10) with a peripheral groove (11) and/or that the drain element (3) comprises a pipe connector (27) with a pipe entry (2) and a flange (21) surrounding the pipe connector (27), wherein the at least one holding element (9) is preferably connected to the said flange (21).

## Revendications

1. Dispositif de recouvrement (1) destiné au recouvrement de l'entrée d'un tube (2) d'un élément d'écoulement (3) d'un système de drainage, comprenant :
une partie de recouvrement (4) pour le recouvrement d'une entrée de tube (2),
au moins un passage (5), à travers lequel de l'eau peut être acheminée jusqu'à l'entrée de tube (2), et
au moins un élément de fixation (6) pour la fixation de la partie de recouvrement (4) sur l'élément d'écoulement (3),
l'élément de fixation (6) étant supporté de manière déplaçable suivant un mouvement de pivotement sur le dispositif de recouvrement (1), en particulier sur la partie de recouvrement (4), l'élément de fixation (6) pouvant être déplacé suivant ledit mouvement de pivotement par rapport au dispositif de recouvrement (1) d'une position libérant la partie de recouvrement (4) par rapport à l'élément d'écoulement (3) dans une position verrouillant la partie de recouvrement (4) par rapport à l'élément d'écoulement (3),
l'élément de fixation (6, 7) étant supporté par le biais d'un tourillon de palier (16), qui pénètre dans une ouverture (17), par rapport au dispositif de recouvrement (1, 4), et
la partie de recouvrement (4) présentant un côté inférieur (31) orienté vers l'entrée de tube et un côté supérieur (32) disposé de manière opposée par rapport au côté inférieur (31), **caractérisé en ce que** l'élément de fixation (6) est disposé dans la région du côté supérieur (32).

2. Dispositif de recouvrement (1) selon la revendication 1, **caractérisé en ce que** l'élément de fixation (6) comprend un élément d'encliquetage (7), avec lequel une connexion par encliquetage à l'élément d'écoulement (2) peut être réalisée.

3. Dispositif de recouvrement (1) selon la revendication 1, **caractérisé en ce que** l'ouverture (17) est disposée au niveau de la partie de recouvrement (4) et le tourillon de palier (16) est disposé au niveau de l'élément de fixation (6, 7).

4. Dispositif de recouvrement (1) selon l'une quelconque des revendications précédentes, **caractérisé en ce que** la connexion entre l'élément de fixation (6) et le dispositif de recouvrement (1, 4) est réalisée de manière essentiellement sans jeu.

5. Dispositif de recouvrement (1) selon l'une quelconque des revendications 2 à 4, **caractérisé en ce que** l'élément d'encliquetage (7) est recouvert d'une paroi (8) au niveau de l'élément de fixation (6).

6. Dispositif de recouvrement (1) selon l'une quelconque des revendications 2 à 5, **caractérisé en ce que** l'élément de fixation (6), en particulier l'élément d'encliquetage (7), est réalisé pour recevoir un élément de retenue (9) qui est en liaison avec l'élément d'écoulement (3), l'élément de retenue (9) étant réalisé de préférence sous forme de tourillon (10) avec une rainure (11) et l'élément de fixation (6), en particulier l'élément d'encliquetage (7), pouvant être amené en prise avec ladite rainure (11).

7. Dispositif de recouvrement (1) selon l'une quelconque des revendications 2 à 6, **caractérisé en ce que** l'élément d'encliquetage (7) comprend un canal d'encliquetage (20) et une ouverture d'encliquetage (22), lequel canal d'encliquetage (20) débouche dans l'ouverture d'encliquetage (22).

8. Dispositif de recouvrement (1) selon l'une quelconque des revendications précédentes, **caractérisé en ce que** la partie de recouvrement (4) a la forme d'un capot de recouvrement (12) qui comprend un couvercle (13), une paroi latérale optionnelle (14) qui se raccorde au couvercle (13), et une pluralité de nervures (15) qui se raccordent au couvercle (13) ou à la paroi latérale (14), les nervures (15) étant disposées de manière espacée les unes des autres.

9. Dispositif de recouvrement (1) selon l'une quelconque des revendications 1 à 7, **caractérisé en ce que** la partie de recouvrement (1) présente la forme d'une plaque, de préférence d'une plaque plane, le passage (5) étant réalisé par l'agencement espacé de la plaque par rapport à l'élément d'écoulement (3).

10. Dispositif de recouvrement (1) selon l'une quelconque des revendications 2 à 9, **caractérisé en ce que** le dispositif de recouvrement (1), en particulier la partie de recouvrement (4), comprend, pour chaque élément d'encliquetage (7), une ouverture (17) pour le passage d'un élément de retenue (9) de l'élément d'écoulement (3).

11. Agencement comprenant un élément d'écoulement (3) pour l'évacuation de l'eau d'un toit et un dispositif de recouvrement (1) selon l'une quelconque des revendications précédentes, **caractérisé en ce que** l'élément d'écoulement (3) présente un raccord tubulaire (27) et au moins un élément de retenue (9) en liaison avec le raccord tubulaire (27), lequel élément de retenue est réalisé de manière à correspondre à l'élément de fixation (6) du dispositif de recouvrement (1), l'élément de retenue s'étendant de préférence dans la direction de l'axe médian du raccord tubulaire (27), de telle sorte que le dispositif de recouvrement (1) puisse être monté suivant un mouvement longitudinal.

12. Agencement selon la revendication 11, **caractérisé en ce que** l'élément de retenue (9) est réalisé sous forme de tourillon (10) avec une rainure périphérique (11) et/ou **en ce que** l'élément d'écoulement (3) comprend un raccord tubulaire (27) avec une entrée de tube (2) et une bride (21) s'étendant autour du raccord tubulaire (27), l'au moins un élément de retenue (9) étant de préférence en liaison avec ladite bride (21).
